# FASCICULE DE BREVET EUROPEEN

(11) **EP 2 026 002 B1**
(45) Date de publication et mention de la délivrance du brevet: **20.07.2016**
(21) Numéro de dépôt: 08161242.6
(22) Date de dépôt: 28.07.2008
(51) Int. Cl.: F23D 11/36, F23R 3/28, F23R 3/34

(54) **Injecteur multipoint pour turbomachine**
Mehrpunkt-Einspritzer für Turbotriebwerk
Multi-point injector for turbomachine

(30) Priorité: 10.08.2007 FR 0757025
(43) Date de publication de la demande: 18.02.2009
(73) Titulaire: Snecma, 75015 Paris (FR)
(72) Inventeur: Hernandez, Didier Hippolyte, 77720 Quiers (FR); Noel, Thomas Olivier Marie, 94300 Vincennes (FR)
(74) Mandataire: Ilgart, Jean-Christophe

(56) Documents cités:
- EP-A- 1 806 536
- US-B1- 6 523 350

## Description

### DOMAINE TECHNIQUE ET ART ANTÉRIEUR

L'invention concerne un injecteur multipoint destiné à être monté dans un système d'injection fixé à un carter de chambre de combustion d'une turbomachine, telle qu'un moteur d'aéronef.

Elle concerne plus particulièrement la structure d'un tel injecteur, et notamment la partie de structure dédiée à l'alimentation des circuits pilote et multipoint et au refroidissement de ce dernier.

Les injecteurs de carburant appelés « multipoint » sont des injecteurs de nouvelle génération qui permettent l'adaptation aux différents régimes de la turbomachine. Chaque injecteur est pourvu de deux circuits de carburant : celui appelé « pilote » qui présente un débit permanent optimisé pour les bas régimes et celui appelé « multipoint » qui présente un débit intermittent optimisé pour les forts régimes. Le circuit multipoint est utilisé lorsqu'il y a nécessité d'avoir une poussée du moteur supplémentaire, en particulier dans les phases de croisière et décollage d'aéronef.

Le fonctionnement par intermittence du circuit multipoint a pour inconvénient majeur d'induire, sous l'effet des températures élevées, une décomposition autrement appelée cokéfaction du carburant stagnant à l'intérieur du circuit multipoint lorsque le débit de ce dernier est fortement réduit voire coupé. Pour supprimer ce risque de cokéfaction, il est connu d'utiliser le carburant circulant dans le circuit pilote comme fluide de refroidissement du carburant stagnant dans le circuit multipoint. Un tel injecteur selon l'état de la technique est connu du document EP 1806536 A1.

Malheureusement, à ce jour, la structure des injecteurs multipoints existants est telle que les deux circuits pilote et multipoint s'imbriquent l'un dans l'autre. Or, une telle imbrication ne permet pas d'obtenir une homogénéité satisfaisante du refroidissement.

### EXPOSÉ DE L'INVENTION

Le but de l'invention est alors de proposer une nouvelle structure d'injecteur multipoint permettant d'obtenir un refroidissement homogène du carburant stagnant à l'intérieur du circuit multipoint.

A cet effet, l'invention concerne un injecteur de carburant de type multipoint, destiné à être monté dans un système d'injection de chambre de combustion, comprenant :
- un bras d'alimentation en carburant,
- une première virole comprenant une partie formant connexion dans laquelle est logée une extrémité du bras et une partie formant corps ouvert intérieurement, présentant un diamètre externe, et percé intérieurement de canaux de circulation de carburant communiquant avec le bras d'alimentation,
- au moins un étage de vrilles emboité dans l'ouverture du corps de la première virole,
- un gicleur de carburant, logé dans une partie formant moyeu de l'étage de vrilles, pour
injecter du carburant provenant de l'intérieur des canaux de circulation pilote de la première virole vers l'axe du système d'injection,
- une deuxième virole comprenant une partie formant corps ouvert intérieurement, présentant un diamètre externe et dont la périphérie est percée de canaux d'injection multipoint pour injecter du carburant vers la périphérie du système d'injection, injecteur dans lequel les corps des première et deuxième viroles sont emboités l'un dans l'autre de sorte que leurs ouvertures intérieures et diamètres externes se chevauchent mutuellement au moins partiellement en délimitant un volume creux comprenant au moins trois chicanes concentriques communiquant avec les canaux de circulation, dont celle centrale débouche sur les canaux d'injection multipoint et les autres périphériques sont adaptées pour faire circuler du carburant autour de la chicane centrale afin de refroidir le carburant alimentant les canaux d'injection multipoint puis d'alimenter le gicleur. Selon l'invention, les chicanes sont continues et communiquent chacune avec au moins un canal de circulation distinct, les chicanes périphériques débouchant dans une chambre d'admission du carburant disposée dans une zone diamétralement opposée aux canaux de circulation et qui communique avec le gicleur, afin d'obtenir une alimentation et un refroidissement homogènes de l'injecteur.

Par « disposée dans une zone diamétralement opposée aux canaux de circulation », il faut comprendre que la chambre d'admission est disposée sur un secteur angulaire diamétralement opposé au secteur angulaire dans lequel débouchent les canaux de circulation dans les chicanes. Par exemple, lorsque l'injecteur comprend un seul canal de circulation multipoint qui s'étend en regard du bras d'alimentation, la chambre d'admission est disposée au moins en partie selon le diamètre de la virole passant par le canal de circulation multipoint.

Ainsi, grâce à un agencement concentrique et continu des chicanes périphériques de refroidissement qui débouchent à l'opposé de l'arrivée du carburant pilote servant de liquide de refroidissement du carburant multipoint, on assure un refroidissement homogène tant par les longueurs de circulation du carburant pilote que par les surfaces d'échange entre les deux circuits pilote et multipoint.

En outre, avec une chicane centrale continue, la circulation du carburant multipoint est homogène.

Selon un mode de réalisation avantageux, les première et deuxième viroles comprennent chacune une pièce monobloc usinée avec au moins une sous la forme d'une première couronne cylindrique creuse, les chicanes étant constituées par ladite première couronne cylindrique creuse et une seconde couronne cylindrique logée à l'intérieur et brasée à la première et dont la base est percée de canaux en regard des canaux multipoint, afin de maitriser le débit de refroidissement/alimentation dans les canaux d'injection pilote. Jusqu'à présent les chicanes étaient réalisées par usinage essentiellement par électroérosion directement et partiellement dans l'une des deux viroles monoblocs. Or, cet usinage direct dans une pièce monobloc ne permet pas de réaliser des gorges de faible hauteur, c'est-à-dire des chicanes de faible hauteur. Les sections des chicanes et donc des circuits usinées directement en monobloc ne peuvent donc être adaptées suivants les débits et vitesses souhaitées. Usiner deux couronnes cylindriques creuses de section différente puis en loger l'une dans l'autre et enfin les braser ensemble permet d'obtenir des sections de dimensions très précises. Ainsi, on peut adapter facilement celles-ci aux débits et/ou aux vitesses de carburant souhaitées. On peut en outre utiliser les techniques d'usinage classique sans avoir recours à l'usinage par électroérosion.

En d'autres termes, séparer la couronne externe en deux parties distinctes permet de maîtriser la géométrie des chicanes et donc le débit de refroidissement/alimentation de l'injection pilote.

Selon un mode de réalisation avantageux, la chambre d'admission est ménagée dans la première virole et communique avec le gicleur par l'intermédiaire d'un tuyau ne traversant pas les vrilles ou tout espace les séparant. Ainsi selon ce mode, on relie le circuit pilote au gicleur par l'extérieur de la tête d'injection. Cela permet de s'affranchir du perçage de canaux supplémentaires dans les vrilles tel qu'actuellement réalisé. Cela permet en outre d'obtenir de nouvelles configurations d'injecteur multipoint avec vrilles fines et/ou de type multi vrille, c'est-à-dire avec plusieurs étages de vrilles. En effet, dans ces configurations d'injecteur, le perçage des vrilles ou la traversée de plusieurs étages est impossible à réaliser.

De préférence, le tuyau est connecté d'une part à la partie de la chambre d'admission en regard de la partie débouchant des chicanes périphérique et d'autre part à la partie du moyeu de l'étage de vrilles en regard de et en communication avec le logement du gicleur.

De préférence encore, le tuyau est un tube coudé en forme de U, dont l'une des branches connectée au moyeu de l'étage de vrilles s'étend selon l'axe du gicleur et l'autre des branches connectée parallèlement à la chambre d'admission s'étendant parallèlement à l'axe du gicleur. On obtient ainsi une connexion peu encombrante et qui ne gêne pas ou prou l'entrée d'air sur les vrilles. La mise en oeuvre d'un tube coudé et brasé est en outre facile à réaliser et peu coûteuse.

Afin d'alimenter individuellement les chicanes, l'injecteur peut comprendre en outre une pièce monobloc formant répartiteur de carburant, le répartiteur comprenant :
- un corps brasé à l'intérieur de la connexion de la première virole et percé d'au moins deux canaux distincts communiquant chacun d'une part avec l'intérieur du bras connecté au circuit d'alimentation pilote et d'autre part avec au moins un canal de circulation pilote percé dans la première virole ;
- un conduit qui s'étend à l'intérieur du bras et qui est connecté d'une part au circuit d'alimentation multipoint et d'autre part avec un canal de circulation multipoint percé dans la première virole.

De préférence, le corps du répartiteur est percé de quatre canaux distincts dont deux communiquent chacun avec un canal de circulation pilote de la première virole lui-même débouchant sur la chicane périphérique externe et dont les deux autres communiquent chacun avec un canal de circulation pilote de la première virole lui-même débouchant sur la chicane périphérique interne.

Selon une variante de réalisation, les vrilles de chaque étage sont des vrilles agencées hélicoïdalement par rapport à l'axe de l'injecteur et d'épaisseur constante sur la largeur de l'étage.

Avec l'invention, il est en outre possible de réaliser n'importe quelle épaisseur de vrilles.

Selon une autre variante de réalisation, deux étages de vrilles emboités l'un dans l'autre avec celui périphérique lui-même emboîté dans l'ouverture intérieure de la seconde virole.

L'invention concerne également une chambre de combustion pour turbomachine comportant au moins un injecteur multipoint tel que décrit ci-dessus.

L'invention concerne également une turbomachine comprenant une chambre de combustion à laquelle est fixé un injecteur tel que décrit ci-dessus, monté dans un système d'injection lui-même fixé à la chambre de combustion.

L'invention concerne également un procédé de fabrication d'une virole destinée à être assemblée dans un injecteur de carburant multipoint, selon lequel on perce des canaux d'injection multipoint à la périphérie de la virole, caractérisé en ce qu'on réalise les étapes suivantes :
- usinage d'une première pièce monobloc afin d'obtenir une grande couronne cylindrique creuse ;
- usinage d'une deuxième pièce monobloc afin d'obtenir une petite couronne cylindrique de dimensions adaptées pour venir se loger à l'intérieur de la grande couronne cylindrique creuse ;
- brasage étanche entre les deux bases des couronnes ;
- perçage simultané des deux couronnes brasées entre elles afin d'obtenir des canaux d'injection multipoint.

Un tel procédé qui utilise le brasage de deux pièces monobloc entre elles et leur usinage préalable permet ainsi de réaliser des sections de circuit de refroidissement du carburant multipoint qui soient de dimensions facilement maitrisées.

L'invention concerne enfin un procédé de fabrication d'un injecteur de carburant multipoint comprenant une première virole et une deuxième virole fabriquée telle que ci-dessus, caractérisé en qu'on réalise les étapes suivantes :
- réalisation d'une pièce monobloc comprenant une grande couronne cylindrique pleine et une petite couronne cylindrique pleine en saillie axiale par rapport à la grande couronne ;
- perçage de canaux de circulation pilote et multipoint dans les couronnes cylindriques pleines ;
- usinage des diamètres des couronnes cylindriques pleines percées afin d'obtenir la première virole ;
- emboitement de la première virole dans la deuxième virole de sorte à avoir chevauchement à la fois entre les grandes couronnes pleine et creuse et entre les petites couronnes pleine et creuse ;
- brasage étanche des couronnes entre elles.

### BRÈVE DESCRIPTION DES DESSINS

D'autres avantages et caractéristiques ressortiront mieux à la lecture de la description détaillée donnée ci-dessous à titre indicatif et faite en référence aux figures suivantes :
- la figure 1 est une vue générale en coupe longitudinale d'une partie de chambre de combustion d'une turbomachine, qui montre l'implantation d'un injecteur multipoint,
- les figures 2A et 2B sont des vues arrières en coupe transversale montrant chacune une variante distincte de circulation de carburant à l'intérieur d'un injecteur multipoint selon l'état de l'art,
- la figure 2C est une vue en perspective en coupe longitudinale d'une partie de l'injecteur selon l'état de l'art,
- la figure 3 est une vue extérieure en perspective éclatée d'un mode de réalisation d'un injecteur multipoint selon l'invention,
- la figure 3A est une vue en coupe longitudinale de l'injecteur selon la figure 3,
- la figure 3B est une vue agrandie d'une partie de l'injecteur selon la figure 3A,
- la figure 3C est une vue en perspective d'une partie de l'injecteur selon la figure 3A montrant par transparence l'alimentation du carburant en deux circuits pilote et multipoint distincts,
- les figures 3D et 3E sont des vues en perspective d'une partie de l'injecteur selon la figure 3A montrant également les circuits pilote et multipoint distincts.

### EXPOSÉ DÉTAILLÉ DE MODES DE RÉALISATION PARTICULIERS

Une partie de chambre de combustion 1 d'une turbomachine est représentée à la figure 1. La chambre de combustion 1 comprend usuellement une paroi externe 10, une paroi interne 11, des brides d'accrochage des parois interne 10 et externe 11 (non montrées) avec le carter de chambre C dans une zone de jonction 12, un fonds de chambre 13 boulonné ou soudé aux parois 10, 11, un déflecteur 14 pour protéger le fonds de chambre 13 du rayonnement des flammes issues de la combustion, divers carénages 15 monoblocs ou séparés et enfin d'une pluralité de systèmes d'injection 2 dans chacun desquels est monté un injecteur 3. Sur la figure 1 seul un système d'injection 2 avec un injecteur 3 est représenté : une chambre de combustion de révolution comprend, usuellement un nombre important d'injecteurs 3, généralement de 10 à 50, nombre dépendant de la puissance de moteur à fournir. Chaque système d'injection 2 comprend un bol 20 divergent vers l'intérieur de la chambre pour faire éclater le jet de mélange d'air et de carburant sortant, une bague flottante 21 pour le glissement du bol 20 dans le fourreau d'ancrage 22, une ou plusieurs vrilles 23 permettant d'introduire de l'air avec un mouvement de giration, une collerette 24 refroidie à l'air pour protéger thermiquement le système d'accrochage.

Chaque injecteur multipoint 3 comprend essentiellement un bras d'alimentation en carburant 30, un ou plusieurs étages de vrilles 31 permettant, tout comme les vrilles 23 du système d'injection, d'introduire de l'air avec un mouvement de giration, un gicleur de carburant 32 placé sur l'axe I-I' de l'injecteur 3 et un réseau 33 de n orifices d'injection 330 de carburant percés à la périphérie de l'injecteur 3 (figure 1). Chaque injecteur 3 est fixé au carter de chambre 10 et est monté dans un système d'injection 2 décrit ci-dessus. Plus exactement, le bras d'alimentation 30 est fixé au carter 10 de telle manière à ce que le réseau 33 d'orifices d'injection 330 soit monté dans la partie amont du corps de vrilles 23 (figure 1). Le montage est ainsi réalisé de sorte qu'il y ait un centrage (et donc une concentricité) précis entre l'injecteur 3 et son système d'injection associé 2. Le cas échéant, un injecteur multipoint 3 comprend un ou plusieurs trous de purge t permettant d'introduire de l'air axialement dans le système d'injection 2.

Un injecteur multipoint 3 est donc conçu pour avoir d'une part un gicleur de carburant 32 disposé selon son axe qui injecte du carburant à un débit permanent, généralement optimisé pour les bas régimes du moteur, et d'autre part des orifices multipoint 330 percés à la périphérie de l'injecteur et qui injectent du carburant à un débit intermittent pour les forts régimes du moteur, par exemple ceux exigés lors d'un décollage d'un aéronef équipé du moteur. Dans les conceptions actuelles, comme expliqué ci-après, le circuit de carburant prévu pour alimenter le gicleur 32 et dénommé « circuit pilote » sert également à refroidir le circuit de carburant prévu pour alimenter les orifices multipoint 330 et dénommé « circuit multipoint ». En effet, puisque que ce circuit multipoint est destiné à fournir du carburant par intermittence, du carburant stagne à l'intérieur de celui-ci et un risque de cokéfaction ou gommage de ce carburant stagnant subsiste. Refroidir en permanence le circuit multipoint par le circuit pilote a donc pour objectif d'éviter tout risque de cokéfaction de carburant.

Tel qu'actuellement réalisé (figures 2A à 2C), un injecteur multipoint 3 comprend tout d'abord un bras d'alimentation en carburant 30. Il comprend également une première virole 34 comprenant une partie formant connexion 340 pour loger une extrémité du bras 30 et une partie formant corps 341 ouvert intérieurement O1, présentant un diamètre externe D1, et percé intérieurement de canaux de circulation 342 de carburant communiquant avec le bras d'alimentation 30. Au moins un étage de vrilles 31 est emboité dans l'ouverture du corps de la première virole. Un gicleur de carburant 32 est logé dans une partie formant moyeu 310 de l'étage de vrilles 31, pour injecter du carburant provenant de l'intérieur des canaux de circulation 342 de la première virole vers l'axe I du système d'injection. L'injecteur 3 comprend' enfin une deuxième virole 35 qui comprend une partie formant corps 350 ouvert intérieurement 02, présentant un diamètre externe D2 et dont la périphérie est percée de canaux multipoint 351 pour injecter du carburant vers la périphérie du système d'injection. Les orifices de sorties 330 des canaux multipoint 351 constituent le réseau 33 multipoint de l'injecteur.

Tel qu'actuellement réalisé, les corps 341, 350 des première 34 et deuxième 35 viroles sont emboités l'un dans l'autre de sorte que leurs ouvertures intérieures O1, O2 et diamètres externes D1, D2 se chevauchent mutuellement au moins partiellement. Leur chevauchement délimite un volume creux comprenant au moins trois chicanes 36 concentriques, dont celle centrale 360 débouche sur les canaux multipoint 351 et les autres périphériques 361, 362 sont adaptées pour faire circuler du carburant autour de la chicane centrale 360 afin de refroidir le carburant alimentant les canaux multipoints 351 puis afin d'alimenter le gicleur 32 (figure 2C). En d'autres termes, dans cette conception actuelle, les chicanes 361, 362 du circuit pilote de carburant sont disposés de manière concentrique à celle centrale 360 du circuit multipoint afin de refroidir au mieux celui-ci, et donc d'éviter tout risque de cokéfaction.

Cependant, dans la conception actuelle (figures 2A et 2B), la chicane centrale 360 est discontinue, les chicanes périphériques 361, 362 communiquent entre elles par la discontinuité 3600 réalisée dans la chicane centrale 360, et la chicane périphérique interne 362 ne communique pas avec des canaux de circulation 342 percé dans le corps de la première virole 34. En effet, seule la chicane périphérique externe 361 communique avec un canal de circulation 342 (figure 2A) ou deux canaux de circulation 342 (figure 2B). Ainsi, le carburant pilote circule à l'intérieur de la chicane périphérique interne 362 en arrivant depuis le(s) canal(ux) de circulation 342 tout d'abord à l'intérieur de la chicane périphérique externe 361 puis en traversant la discontinuité 3600. Les flèches, représentées en figures 2A et 2B, à l'intérieur de deux cavités périphériques 361, 362 indiquent ainsi le parcours du carburant pilote avant sa circulation dans le canal d'admission 310 percé à l'intérieur de l'étage de vrilles 31. Le carburant pilote circulant dans le canal d'admission 310 arrive dans le gicleur 32 (figure 2C).

Ainsi, la structure actuelle d'un injecteur multipoint 3 ne permet pas d'obtenir une homogénéité parfaite dans le refroidissement du carburant multipoint circulant dans la chicane centrale 360. En effet, le carburant pilote circule soit en suivant un parcours en spirale (figure 2A), soit en suivant deux parcours semi-circulaires concentrique (figure 2B). Cette circulation crée donc des zones de refroidissement inhomogènes tant par les surfaces d'échange entre le carburant pilote et celui multipoint que par leur circulation. Ces zones de refroidissement inhomogènes, symboliquement représentées par des ellipses en pointillés sur les figures 2A et 2B, ne suppriment pas totalement le risque d'avoir une cokéfaction du carburant stagnant dans la chicane centrale 360 du circuit multipoint.

Selon l'invention, un refroidissement complètement homogène du circuit de carburant multipoint par le circuit de carburant est obtenu. Pour ce faire, d'une part les trois chicanes concentriques 360, 361, 362 sont continues sur toute leur circonférence (figures 3 et 3A) et elles communiquent chacune avec au moins un canal de circulation distinct 342 (figure 3C, figures 3D et 3E). D'autre part, les chicanes périphériques 361, 362 débouchent dans une chambre d'admission du carburant 37 diamétralement opposée aux canaux de circulation 342 et qui communique avec le gicleur 32 (figure 3B).

Ainsi, les chicanes 360, 361, 362 à la fois du circuit de carburant pilote et du circuit de carburant multipoint sont des anneaux complets concentriques d'où le refroidissement homogène. En d'autres termes, les chicanes 360, 361, 362 ne communiquent pas entre elles, ce qui simplifie leur géométrie. On peut ainsi les réaliser par usinage classique.

Tel qu'illustré aux figures 3 et 3A, les première 34 et deuxième 35 viroles sont constituées chacune par une pièce monobloc usinée avec la deuxième 35 sous la forme d'une première couronne cylindrique creuse 350 : les chicanes 360, 361, 362, sont ainsi constituées par la couronne cylindrique creuse 350 et une autre couronne cylindrique creuse 380 logée à l'intérieur' de la couronne 350 en y étant brasée. La base 380a de cette autre couronne cylindrique creuse 380 est percée de canaux 3800 en regard des canaux multipoint 351.

Selon un procédé de fabrication préféré, la virole 35 est une pièce monobloc usinée pour former la couronne cylindrique creuse 350, l'autre couronne 380 étant également une pièce monobloc 38 de dimensions adaptées pour venir se loger à l'intérieur de la grande couronne cylindrique creuse et usinée. Les deux bases 380a, 350 sont brasées de manière étanche entre elles puis percées simultanément afin d'obtenir les canaux d'injection multipoint 351, 3800. Pour obtenir la première virole 34, on réalise une pièce monobloc comprenant une grande couronne cylindrique pleine 343 et une petite couronne cylindrique pleine 344 en saillie axiale par rapport à la grande couronne 343, on perce les canaux de circulation pilote 342p et multipoint 342m dans les couronnes cylindriques pleines 343, 344 puis on usine les diamètres des couronnes cylindriques pleines 343, 344 percées. On réalise alors l'emboîtement de la première virole 34 dans la deuxième virole 35 de sorte à avoir chevauchement à la fois entre les grandes couronnes pleine et creuse 343, 350 et entre les petites couronnes pleine et creuse 344, 380 puis on effectue un brasage étanche des couronnes 343, 350, 344, 380 entre elles.

Selon la variante de réalisation des figures 3A et 3B, la chambre d'admission 37 est ménagée dans la première virole 34 et communique avec le gicleur 32 par l'intermédiaire d'un tuyau 39 qui ne traverse pas les étage de vrilles 31 ou tout espace séparant les vrilles entre elles. On lie ainsi le circuit de carburant pilote périphérique à l'axe I-I' de l'injecteur 3 par l'extérieur de la tête d'injection. Une telle liaison est avantageuse car elle peut être obtenue quelle que soit la configuration des vrilles 311, 311a (inclinaison, longueur, épaisseur, nombre d'étages de vrilles...). Le tuyau 39 est de préférence connecté d'une part à la partie de la chambre d'admission 37 en regard de la partie débouchant des chicanes périphériques 361, 362 (figure 3B) et d'autre part à la partie du moyeu de l'étage 31 de vrilles en regard de et en communication avec le logement du gicleur 32 (figure 3A). Tel qu'illustré aux figures 3 et 3A, le tuyau 39 est un tube coudé en forme de U, dont l'une des branches 390 connectée au moyeu 310 de l'étage 31 de vrilles s'étend selon l'axe I-I' du gicleur 32 et l'autre des branches 391 connectée parallèlement à la chambre d'admission 37 s'étendant parallèlement à l'axe I-I' du gicleur 32.

Les vrilles de chaque étage 31, 31a peuvent être ainsi des vrilles 31 agencées hélicoïdalement par rapport à l'axe I-I' de l'injecteur et d'épaisseur constante sur la largeur de l'étage et avantageusement réduire au minimum. L'injecteur 3 peut comprendre deux étages 31, 31a de vrilles emboités l'un dans l'autre avec celui périphérique lui-même emboîté dans l'ouverture intérieure de la virole 35 (figure 3).

Afin d'obtenir des canaux de circulation 342 distincts, une alimentation individualisée en amont dans l'alimentation du carburant doit être réalisée. Il est ainsi prévu une pièce monobloc 4 formant répartiteur de carburant dont le corps 40 est brasé à l'intérieur de la connexion 340 de la virole 34 et percé d'au moins deux canaux distincts 400, 401, 402, 403 communiquant chacun d'une part avec l'intérieur du bras 30 connecté au circuit d'alimentation pilote et d'autre part avec au moins un canal de circulation pilote 342p percé dans la virole 34. Le répartiteur 4 comprend également un conduit 41 qui s'étend à l'intérieur du bras 30 et qui est connecté d'une part au circuit d'alimentation multipoint et d'autre part avec un canal de circulation multipoint 342m percé dans première virole 34.

Selon la variante avantageuse de construction des figures 3C, 3D et 3E le corps 40 du répartiteur 4 est percé quatre canaux distincts 400, 401, 402, 403 dont deux 400, 401 communiquent chacun avec un canal de circulation pilote 342p de la première virole lui-même débouchant sur la chicane périphérique externe 361 et dont les deux autres 402, 403 communiquent chacun avec un canal de circulation pilote 342p de la virole 34 lui-même débouchant sur la chicane périphérique interne 362. Dans la construction des figures 3C, 3D et 3E on obtient des canaux d'alimentation pilote 400, 401, 402, 403 complètement distincts pour l'alimentation de la chicane périphérique externe 361 et en partie réunis pour l'alimentation de la chicane périphérique interne 362 au moyen du perçage d'un trou en forme de « haricot ». On obtient ainsi un ensemble du conduit 41 et canaux d'alimentation 400, 401, 402, 403 réalisés avec un encombrement minimal.

Il va de soi que d'autres modifications pourront être réalisées sans pour autant sortir du cadre de l'invention, à savoir proposer des chicanes de refroidissement continues qui ne communiquent pas entre elles et qui sont disposées concentriquement à la chicane centrale multipoint également continue.

Ainsi, on a représenté une deuxième virole 35 sous la forme d'une pièce monobloc (figure 3A) dans laquelle sont formés intégralement des venturis 500 et 501. Cela permet d'éviter les marches dites « aéro » qui sont des obstacles au niveau de la jonction entre deux pièces se situant dans le flux d'air.

Une virole sans venturi rentre bien entendu dans le cadre de l'invention.

## Revendications

1. Injecteur (3) de carburant de type multipoint, destiné à être monté dans un système d'injection (2) de chambre de combustion (1), comprenant :
- un bras (30) d'alimentation en carburant,
- une première virole (34) comprenant une partie formant connexion (340) dans laquelle est logée une extrémité du bras (30) et une partie formant corps (341) ouvert intérieurement (O1), présentant un diamètre externe (D1), et percé intérieurement de canaux de circulation de carburant (342p, 342m) communiquant avec le bras d'alimentation (30),
- au moins un étage de vrilles (31, 31a) emboîté dans l'ouverture du corps de la première virole,
- un gicleur de carburant (32) logé dans une partie formant moyeu (310) de l'étage de vrilles (31), pour injecter du carburant provenant de l'intérieur des canaux de circulation pilote (342p) de la première virole (34) vers l'axe I-I' du système d'injection (2),
- une deuxième virole (35) comprenant une partie formant corps (350) ouvert intérieurement (02), présentant un diamètre externe (D2) et dont la périphérie est percée de canaux d'injection multipoint (351) pour injecter du carburant vers la périphérie du système d'injection, les corps (341, 350) des première (34) et deuxième (35) viroles de l'injecteur étant emboités l'un dans l'autre de sorte que leurs ouvertures intérieures (O1, 02) et diamètres externes (D1, D2) se chevauchent mutuellement au moins partiellement en délimitant un volume creux comprenant au moins trois chicanes concentriques (360, 361, 362) communiquant avec les canaux de circulation (342p, 342m), dont celle centrale (360) débouche sur les canaux d'injection multipoint (351) et les autres périphériques (361, 362) sont adaptées pour faire circuler du carburant autour de la chicane centrale (360) afin de refroidir le carburant alimentant les canaux d'injection multipoint (351) puis d'alimenter le gicleur (32), les chicanes périphériques (361, 362) débouchant dans une chambre d'admission (37) du carburant, **caractérisé en ce que** les chicanes (360, 361, 362) sont continues et communiquent chacune avec au moins un canal de circulation distinct (342p, 342m), la chambre d'admission (37) du carburant étant disposée dans une zone diamétralement opposée aux canaux de circulation (342p, 342m) et communiquant avec le gicleur (32), afin d'obtenir une alimentation et un refroidissement homogènes de l'injecteur.

2. Injecteur (3) selon la revendication 1, dans lequel les première (34) et deuxième (35) viroles comprennent chacune une pièce monobloc usinée, dont l'une (35) est sous la forme d'une première couronne cylindrique creuse (350), les chicanes (360, 361, 362) étant constituées par ladite première couronne cylindrique creuse (350) et une seconde couronne cylindrique (38, 380) logée à l'intérieur et brasée à la première (350) et dont la base (380a) est percée de canaux (3800) en regard des canaux d'injection multipoint (351), afin de maitriser le débit de refroidissement/alimentation dans les canaux d'injection pilote.

3. Injecteur (3) selon la revendication 1 ou 2, dans lequel la chambre d'admission (37) est ménagée dans la première virole (34) et communique avec le gicleur (32) par l'intermédiaire d'un tuyau (39) ne traversant pas les vrilles (311) ou tout espace les séparant.

4. Injecteur (3) selon la revendication 3, dans lequel le tuyau (39) est connecté d'une part à la partie (370) de la chambre d'admission (37) en regard de la partie débouchant des chicanes périphériques (361, 362) et d'autre part à la partie du moyeu (310) de l'étage (31) de vrilles (311) en regard de et en communication avec le gicleur (32).

5. Injecteur (3) selon la revendication 4, dans lequel le tuyau (39) est un tube coudé en forme de U, dont l'une des branches (390) connectée au moyeu (310) de l'étage (31) de vrilles (311) s'étend selon l'axe I-I' du gicleur et dont l'autre des branches (391) connectée parallèlement à la chambre d'admission s'étend parallèlement à l'axe I-I' du gicleur (32).

6. Injecteur (3) selon l'une quelconque des revendications précédentes, comprenant en outre une pièce monobloc formant répartiteur de carburant (4), le répartiteur (4) comprenant :
- un corps (40) brasé à l'intérieur de la connexion (340) de la première virole (34) et percé d'au moins deux canaux distincts (400, 401, 402, 403) communiquant chacun d'une part avec l'intérieur du bras (30) connecté au circuit d'alimentation pilote et d'autre part avec au moins un canal de circulation pilote (342p) percé dans la première virole (34),
- un conduit (41) qui s'étend à l'intérieur du bras (30) et qui est connecté d'une part au circuit d'alimentation multipoint et d'autre part avec un canal de circulation multipoint (342m) percé dans la première virole (34).

7. Injecteur (3) selon la revendication 6, dans lequel le corps (40) du répartiteur (4) est percé de quatre canaux distincts (400, 401, 402, 403) dont deux (400, 401) communiquent chacun avec un canal de circulation pilote (342p) de la première virole (34) lui-même débouchant sur la chicane périphérique externe (361) et dont les deux autres (402, 403) communiquent chacun avec un canal de circulation pilote (342p) de la première virole lui-même débouchant sur la chicane périphérique interne (362).

8. Injecteur (3) selon l'une quelconque des revendications précédentes, dans lequel les vrilles (311, 311a) de chaque étage (31, 31a) sont des vrilles agencées hélicoïdalement par rapport à l'axe I-I' de l'injecteur et d'épaisseur constante sur la largeur de l'étage.

9. Injecteur (3) selon l'une des revendications précédentes, comprenant deux étages (31 et 31a) de vrilles (311 et 311a) emboités l'un dans l'autre avec celui périphérique (31a) lui-même emboîté dans l'ouverture intérieure (02) de la seconde virole (35).

10. Chambre de combustion pour turbomachine comportant au moins un injecteur multipoint selon l'une quelconque des revendications précédentes.

11. Turbomachine comprenant une chambre de combustion (1) à laquelle est fixée un injecteur (3) selon l'une quelconque des précédentes monté dans un système d'injection (2) lui-même fixé à la chambre de combustion.

12. Procédé de fabrication d'une virole (35) destinée à être assemblée dans un injecteur (3) de carburant multipoint, selon lequel on perce des canaux d'injection multipoint (351) à la périphérie de la virole, **caractérisé en ce qu'**on réalise les étapes suivantes :
- usinage d'une première pièce monobloc (35) afin d'obtenir une grande couronne cylindrique creuse (350), ayant une grande base (350a),
- usinage d'une deuxième pièce monobloc (38) afin d'obtenir une petite couronne cylindrique (380) de dimensions adaptées pour venir se loger à l'intérieur de la grande couronne cylindrique creuse (350), ayant une petite base (380a)
- brasage étanche entre les deux des couronnes,
caractérisé en ce-que le brasage est effectué entre les deux bases (350a, 380a), et par le perçage simultané des deux couronnes (35, 38) brasées entre elles afin d'obtenir des canaux d'injection multipoint (351, 3800).

13. Procédé de fabrication d'un injecteur (3) de carburant multipoint comprenant une première virole (34) et une deuxième virole (35) fabriquée selon la revendication 12, caractérisé en qu'on réalise les étapes suivantes :
- réalisation d'une pièce monobloc (34) comprenant une grande couronne cylindrique pleine (343) et une petite couronne cylindrique (344) pleine en saillie axiale par rapport à la grande couronne (343),
- perçage de canaux de circulation pilote (342p) et multipoint (342m) dans les couronnes cylindriques pleines (343, 344),
- usinage des diamètres des couronnes cylindriques pleines (343, 344) percées afin d'obtenir la première virole (34),
- emboitement de la première virole (34) dans la deuxième virole (35) de sorte à avoir chevauchement à la fois entre les grandes couronnes pleine et creuse (343, 350) et entre les petites couronnes pleine et creuse (344, 380),
- brasage étanche des couronnes (343, 350, 344, 380) entre elles.

## Patentansprüche

1. Mehrpunkt-Kraftstoffeinspritzer (3), der zur Montage in einem Einspritzsystem (2) einer Verbrennungskammer (1) vorgesehen ist, mit:
- einem Zweig (30) zur Kraftstoffversorgung,
- einem ersten Ring (34) mit einem Teil, das eine Verbindung (340) ausbildet, in der ein Ende des Zweiges (30) untergebracht ist, und einem Teil, das einen innen (01) offenen Körper (341) bildet, einen Außendurchmesser (D1) aufweist und im Inneren von Kraftstoffzirkulationskanälen (342p, 342m) durchbohrt ist, welche mit dem Versorgungszweig (30) in Verbindung stehen,
- mindestens einer Stufe von Spiralen (31, 31a), die in die Öffnung des Körpers des ersten Rings eingepasst ist,
- einer Kraftstoffdüse (32), die in einem Teil angebracht ist, das die Nabe (310) der Spiralstufe (31) bildet, um den aus dem Inneren der Pilotzirkulationskanäle (342p) des ersten Rings (34) kommenden Kraftstoff in Richtung der Achse I-I' des Einspritzsystems (2) einzuspritzen,
- einem zweiten Ring (35) mit einem Teil, der einen innen (02) offenen Körper (350) bildet, einen Außendurchmesser (D2) aufweist und dessen Umfang von Mehrpunkt-Einspritzkanälen (351) durchbohrt ist, um den Kraftstoff in Richtung des Umfangs des Einspritzsystems einzuspritzen, wobei die Körper (341, 350) des ersten (34) und zweiten (35) Rings des Einspritzers derart ineinander eingepasst sind, dass ihre inneren Öffnungen (01, 02) und Außendurchmesser (D1, D2) sich gegenseitig zumindest teilweise überlappen und dabei ein hohles Volumen mit mindestens drei konzentrischen Ablenkplatten (360, 361, 362) begrenzen, welche mit den Zirkulationskanälen (342p, 342m) in Verbindung stehen, wovon die mittige (360) auf den Mehrpunkt-Einspritzkanälen (351) mündet, und die anderen Umfänge (361, 362) dazu geeignet sind, Kraftstoff um die mittige Ablenkplatte (360) herum zirkulieren zu lassen, um den die Mehrpunkt-Einspritzkanäle (351) versorgenden Kraftstoff abzukühlen und danach die Düse (32) zu versorgen,
wobei die Umfangsablenkplatten (361, 362) in eine Einlasskammer (37) des Kraftstoffes münden,
**dadurch gekennzeichnet, dass** die Ablenkplatten (360, 361, 362) durchgehend sind und jeweils mit mindestens einem separaten Zirkulationskanal (342p, 342m) in Verbindung stehen, wobei die Einlasskammer (37) des Kraftstoffes in einem Bereich angeordnet ist, der den Zirkulationskanälen (342p, 342m) diametral gegenüberliegt und mit der Düse (32) in Verbindung steht, um eine homogene Versorgung und Abkühlung des Einspritzers zu erzielen.

2. Einspritzer (3) nach Anspruch 1, in dem der erste (34) und zweite (35) Ring jeweils ein aus einem Block hergestelltes Teil (34) umfassen, wovon der eine (35) in Form eines ersten zylinderförmigen hohlen Kranzes (350) vorliegt, wobei die Ablenkplatten (360, 361, 362) von diesem ersten zylinderförmigen hohlen Kranz (350) gebildet sind, und einem zweiten zylinderförmigen Kranz (38, 380), der im Inneren untergebracht und mit dem ersten (350) verlötet ist, und dessen Basis (380a) von den Mehrpunkt-Einspritzkanälen (351) gegenüberliegenden Kanälen (3800) durchbohrt ist, um den Kühlungs-/Versorgungsdurchfluss in den Piloteinspritzkanälen zu steuern.

3. Einspritzer (3) nach Anspruch 1 oder 2, in dem die Einlasskammer (37) in dem ersten Ring (34) vorgesehen ist und mit der Düse (32) über ein Rohr (39) in Verbindung steht, das die Spiralen (311) oder den ganzen, diese trennenden Raum nicht durchquert.

4. Einspritzer (3) nach Anspruch 3, in dem das Rohr (39) einerseits mit dem Teil (370) der Einlasskammer (37), der dem aus den Umfangsablenkplatten (361, 362) kommenden Teil gegenüber liegt, und andererseits mit dem Teil der Nabe (310) der Stufe (31) von Spiralen (311) verbunden ist, der sich gegenüber und in Verbindung mit der Düse (32) befindet.

5. Einspritzer (3) nach Anspruch 4, in dem das Rohr (39) ein U-förmiger Einlaufstutzen ist, von dem sich einer der Zweige (390), der mit der Nabe (310) der Stufe (31) von Spiralen (311) verbunden ist, entlang der Achse I-I' der Düse erstreckt, und von dem sich der andere der Zweige (391), der parallel mit der Einlasskammer verbunden ist, parallel zu der Achse I-I' der Düse (32) erstreckt.

6. Einspritzer (3) nach einem der vorhergehenden Ansprüche, weiterhin mit einem einstückigen Teil, das einen Kraftstoffverteiler (4) bildet, wobei der Verteiler (4) Folgendes umfasst:
- einen Körper (40), der an das Innere des Anschlusses (340) des ersten Rings (34) gelötet und von mindestens zwei separaten Kanälen (400, 401, 402, 403) durchbohrt ist, die jeweils einerseits mit dem Inneren des Zweiges (30), der mit dem Pilotversorgungskreis verbunden ist, und andererseits mit mindestens einem Pilotzirkulationskanal (342p) in Verbindung stehen, der durch den ersten Ring (34) durchgebohrt ist,
- eine Leitung (41), die sich in das Innere des Zweiges (30) erstreckt und die einerseits mit dem Mehrpunkt-Versorgungskreis und andererseits mit einem Mehrpunkt-Zirkulationskanal (342m) verbunden ist, der durch den ersten Ring (34) durchgebohrt ist.

7. Einspritzer (3) nach Anspruch 6, in dem der Körper (40) des Verteilers (4) von vier separaten Kanälen (400, 401, 402, 403) durchbohrt ist, wovon zwei (400, 401) jeweils mit einem Pilotzirkulationskanal (342p) des ersten Rings (34) in Verbindung stehen, welcher selbst an der äußeren Umfangsablenkplatte (361) mündet, und wovon die beiden anderen (402, 403) jeweils mit einem Pilotzirkulationskanal (342p) des ersten Rings in Verbindung stehen, welcher selbst auf der inneren Umfangsablenkplatte (362) mündet.

8. Einspritzer (3) nach einem der vorhergehenden Ansprüche, in dem die Spiralen (311, 311a) jeder Stufe (31, 31a) aus Spiralen bestehen, die schneckenförmig gegenüber der Achse I-I' des Einspritzers und mit konstanter Dicke auf der Breite der Stufe angeordnet sind.

9. Einspritzer (3) nach einem der vorhergehenden Ansprüche, mit zwei Stufen (31 und 31 a) von Spiralen (311 und 311 a), die ineinander eingepasst sind, wobei die Umfangsstufe (31a) selbst in die innere Öffnung (02) des zweiten Rings (35) eingepasst ist.

10. Brennkammer für ein Turbotriebwerk mit mindestens einem Mehrpunkt-Einspritzer nach einem der vorhergehenden Ansprüche.

11. Turbotriebwerk mit einer Brennkammer (1), an der ein Einspritzer (3) nach einem der vorhergehenden Ansprüche befestigt ist, welcher in einem Einspritzsystem (2) angebracht ist, das wiederum an der Brennkammer befestigt ist.

12. Herstellungsverfahren eines Rings (35), der zur Montage in einem Mehrpunkt-Kraftstoffeinspritzer (3) vorgesehen ist, gemäß dem Mehrpunkt-Einspritzkanäle (351) am Umfang des Rings durchgebohrt werden, **dadurch gekennzeichnet, dass** die folgenden Schritte durchgeführt werden:
- Herstellung eines ersten einstückigen Teils (35), um einen großen zylinderförmigen hohlen Kranz (350) zu erhalten, der eine große Basis (350a) aufweist,
- Herstellung eines zweiten einstückigen Teils (38), um einen kleinen zylinderförmigen Kranz (380) mit Abmessungen zu erhalten, die zur Anbringung im Inneren des großen zylinderförmigen hohlen Kranzes (350) geeignet sind, der eine kleine Basis (380a) aufweist,
- dichtes Verlöten zwischen den beiden Kränzen,
**dadurch gekennzeichnet, dass** das Verlöten zwischen den beiden Basen (350a, 380a) und durch das gleichzeitige Durchbohren der beiden, miteinander verlöteten Kränze (35, 38) durchgeführt wird, um Mehrpunkt-Einspritzkanäle (351, 3800) zu erhalten.

13. Herstellungsverfahren eines Mehrpunkt-Kraftstoffeinspritzers (3), der einen ersten Ring (34) und einen zweiten Ring (35) aufweist, der gemäß Anspruch 12 hergestellt ist, **dadurch gekennzeichnet, dass** die folgenden Schritte durchgeführt werden:
- Ausführung eines einstückigen Teils (34) mit einem großen zylinderförmigen gefüllten Kranz (343) und einem kleinen zylinderförmigen gefüllten Kranz (344), der bezüglich des großen Kranzes (343) axial vorspringt,
- Durchbohren von Pilot- (342p) und Mehrpunkt-Zirkulationskanälen (342m) in den gefüllten zylinderförmigen Kränzen (343, 344),
- Herstellung von Durchmessern der gefüllten zylinderförmigen Kränze (343, 344), die durchbohrt sind, um den ersten Ring (34) zu erhalten;
- Einpassen des ersten Rings (34) in den zweiten Ring (35), um eine gleichzeitige Überlappung zwischen den gefüllten und hohlen großen Kränzen (343, 350) und zwischen den gefüllten und hohlen kleinen Kränzen (344, 380) zu erhalten,
- dichtes Verlöten der Kränze (343, 350, 344, 380) untereinander.

## Claims

1. A fuel injector (3) of the multipoint type, intended to be mounted in an injection system (2) of a combustion chamber (1), comprising:
- an arm (30) for supplying fuel,
- a first ferrule (34) comprising a part forming a connection (340) in which is housed one end (30) of the arm and a part forming a body (341) which is open internally, having an external diameter (D1), and perforated internally with channels (342p, 342m) for circulating fuel communicating with the supply arm (30),
- at least one swirler stage (31, 31a) interlocked in the opening of the body of the first ferrule,
- a fuel injection nozzle (32) housed in a part forming the hub (310) of the swirler stage (31) to inject fuel originating from the inside of the pilot circulation channel (342p) of the first ferrule (34) toward the axis I-I' of the injection system (2),
- a second ferrule (35) comprising a part forming a body (350) which is open internally (02), having an external diameter (D2) and of which the periphery is perforated with multipoint injection channels (351) to inject fuel toward the periphery of the injection system, the bodies (341, 350) of the first (34) and second (35) ferrules of the injector being interlocked such that their internal openings (01, 02) and external diameters (D1, D2) mutually overlap at least partially, defining a hollow volume comprising at least three concentric baffles (360, 361, 362) communicating with the circulation channels (342p, 342m), of which the central baffle (360) opens out onto the multipoint injection channels (351) and the other peripheral baffles (361, 362) are adapted to circulate fuel around the central baffle (360) in order to cool the fuel supplying the multipoint injection channels (351), and then to supply the injection nozzle (32),
The peripheral baffles (361, 362) opening in a fuel admission chamber (37) **characterized in that** the baffles (360, 361, 362) are continuous and each communicate with at least one separate circulation channel (342p, 342m), the fuel admission chamber (37) being arranged in a zone diametrically opposing the circulation channels (342p, 342m) and which communicates with the injection nozzle (32), in order to achieve uniform supply and cooling of the injector.

2. The injector (3) as claimed in claim 1, in which the first (34) and second (35) ferrules each consist of a one-piece machined part, of which one (35) is in the form of a first hollow cylindrical ring (350), the baffles (360, 361, 362) being formed by said first hollow cylindrical ring (360) and a second cylindrical ring (38, 380) housed inside and soldered to the first cylindrical ring (350) and of which the base (380a) is perforated by channels opposite the multipoint injection channels in order to control the cooling/supply rate in the pilot injection channels.

3. The injector (3) as claimed in claim 1 or 2, in which the admission chamber (37) is made in the first ferrule (34) and communicates with the injection nozzle (32) by means of a pipe (39) not passing through the swirlers (311) or any space separating them.

4. The injector (3) as claimed in claim 3, in which the pipe (39) is connected, on the one hand, to the part (370) of the admission chamber (37) opposite the part opening out from the peripheral baffles (361, 362) and, on the other hand, to the part of the hub (310) of the stage (31) of swirlers (311) opposite and in communication with the injection nozzle (32).

5. The injector (3) as claimed in claim 4, in which the pipe (39) is a tube bent in a U-shape, of which one of the branches (390) connected to the hub (310) of the stage (31) of swirlers (311) extends along the axis I-I' of the injection nozzle (32) and of which the other of the branches (391) connected in parallel to the admission chamber extends in parallel to the axis I-I' of the injection nozzle (32).

6. The injector (3) as claimed in any one of the preceding claims, further comprising a one-piece part forming a fuel distributor (4), the distributor (4) comprising:
- a body (40) soldered inside the connection (340) of the first ferrule (34) and perforated by at least two separate channels (400, 401, 402, 403) each communicating, on the one hand, with the inside of the arm (30) connected to the pilot supply circuit and, on the other hand, with at least one pilot circulation channel (342p) perforated in the first ferrule (34);
- a duct (41) which extends inside the arm (30) and which is connected, on the one hand, to the multipoint supply circuit and, on the other hand, to a multipoint circulation channel (342m) perforated in the first swirler (34).

7. The injector (3) as claimed in claim 6, in which the body (40) of the distributor (4) is perforated by four separate channels (400, 401, 402, 403), two thereof each communicating with a pilot circulation channel (342p) of the first ferrule (34), itself opening out onto the external peripheral baffle (361) and of which the two further channels (402-403) each communicate with a pilot circulation channel (342p) of the first ferrule, itself opening out onto the internal peripheral baffle (362).

8. The injector (3) as claimed in any one of the preceding claims, in which the swirlers (311, 311a) of each stage (31, 31a) are swirlers arranged in a helical manner relative to the axis I-I' of the injector and of uniform thickness over the width of the stage.

9. The injector (3) as claimed in one of the preceding claims, comprising two stages (31 and 31a) of swirlers (311, 311a) interlocked with said peripheral stage (31a), itself interlocked in the internal opening (02) of the second ferrule (35).

10. The combustion chamber for a turbomachine comprising at least one multipoint injector as claimed in any one of the preceding claims.

11. The turbomachine comprising a combustion chamber (1) to which an injector (3) is fixed as claimed in any one of the preceding claims, mounted in an injection system (2), itself fixed to the combustion chamber.

12. A method of manufacturing a ferrule (35) intended to be assembled in a multipoint fuel injector (3), according to which multipoint injection channels (351) are perforated on the periphery of the ferrule, wherein the following steps are implemented:
- machining a first one-piece part (35) in order to obtain a large hollow cylindrical ring (350), having a long base (350a);
- machining a second one-piece part (38) in order to obtain a small cylindrical ring (380) of dimensions adapted to be housed inside the large hollow cylindrical ring (350), having a short base (380a);
- sealed soldering between the two bases of the rings; **characterized in that** the sealing is implemented between the two bases (350a, 380a), and by
- simultaneous perforation of the two rings soldered to one another in order to obtain multipoint injection channels.

13. The method of manufacturing a multipoint fuel injector (3) comprising a first ferrule (34) and a second ferrule (35) manufactured as claimed in claim 12, wherein the following steps are implemented:
- production of a one-piece part (34) comprising a large, solid cylindrical ring (343) and a small, solid cylindrical ring (344) projecting axially relative to the large ring (343);
- perforation of pilot (342p) and multipoint (342m) circulation channels in the solid cylindrical rings (343, 344);
- machining of the diameters of the solid cylindrical rings (343, 344), perforated in order to obtain the first ferrule (34);
- interlocking of the first ferrule (34) in the second ferrule (35) so as to achieve overlapping both between the large, solid and hollow rings (343, 350) and between the small, solid and hollow rings (344, 380);
- sealed soldering of the rings (343, 350, 344, 380) to one another.
